# EUROPÄISCHE PATENTSCHRIFT

(11) **EP 3 945 942 B1**
(45) Veröffentlichungstag und Bekanntmachung des Hinweises auf die Patenterteilung: **28.01.2026**
(21) Anmeldenummer: 20714983.2
(22) Anmeldetag: 24.03.2020
(51) Int. Cl.: A47C 1/035, A47C 1/0355

(54) **SITZMÖBELCHASSIS**
SEATING FURNITURE CHASSIS
CHÂSSIS DE MEUBLE D'ASSISE

(30) Priorität: 03.04.2019 DE 202019101920 U
(43) Veröffentlichungstag der Anmeldung: 09.02.2022
(73) Patentinhaber: Innotec Motion GmbH, 59558 Lippstadt (DE)
(72) Erfinder: MACKERT, Michael, 59602 Rüthen (DE)
(74) Vertreter: Fritz Patent- und Rechtsanwälte PartmbB
(86) Internationale Anmeldenummer: PCT/EP2020/058196
(87) Internationale Veröffentlichungsnummer: WO 2020/200927

(56) Entgegenhaltungen:
- DE-U1- 202007 004 695
- US-A- 3 363 942
- US-A- 58 343
- US-A1- 2001 033 101
- US-A1- 2016 302 573

## Beschreibung

Die vorliegende Erfindung betrifft ein Sitzmöbelchassis gemäß dem Oberbegriff des Anspruchs 1.

Aus dem Stand der Technik sind Sitzmöbelchassis mit ausschwenkbaren Fußstützen bekannt, wobei bei einer Ausklappbewegung der Fußstütze auch ein Sitzflächenrahmen des Sitzmöbelchassis translatorisch bewegt und/oder geneigt wird.

Aus DE 20 2007 004 695 U1 und US 58343 A ist ein Sitzmöbelchassis gemäß dem Oberbegriff des Anspruchs 1 bekannt.

Die US 2016/302573 A1 offenbart einen Sitz mit einem stationären Stützrahmen, der zumindest teilweise einen Hohlraum begrenzt. Der Sitz kann auch ein Rückenlehnenpolster, eine Kopfstütze und einen Bewegungsmechanismus umfassen. Der Bewegungsmechanismus hat eine Kopfstützenbaugruppe, die eine Bewegung der Kopfstütze zwischen einer eingezogenen und einer ausgefahrenen Position ermöglicht. In der eingefahrenen Position ist die Kopfstütze im Hohlraum des Stützrahmens nicht sichtbar. In der ausgefahrenen Position ist die Kopfstütze oberhalb des Rückenpolsters sichtbar.

Die US 2001/033101 A1 offenbart einen verstellbaren Fahrgastsitz mit einem Sitzrahmen, an dem eine Sitzfläche angebracht ist, einer Sitzlehne, die sich von der Sitzfläche nach oben erstreckt, und einer Sitzflächen-/Sitzlehnen-Gelenkanordnung zum gleichzeitigen Verändern der Einstellung der Sitzfläche und der Sitzlehne relativ zueinander. Ein Übersetzungsgestänge ist zur Befestigung der Sitzfläche und der Rückenlehne vorgesehen, um die Bewegung der Sitzfläche relativ zur Rückenlehne zu verschieben, wenn die Rückenlehne aus einer aufrechten Position zurückgeklappt und in eine aufrechte Position angehoben wird. Das Übersetzungsgestänge verlängert die effektive Länge des Sitzbodens relativ zur Rückenlehne, um dem Gesäß und den Beinen des sitzenden Passagiers zusätzlichen Halt zu geben.

Außerdem ist aus US 3 363 942 A ein weiteres Sitzmöbelchassis mit einer einklappbaren Fußstütze bekannt.

Demgegenüber liegt der vorliegenden Erfindung die Aufgabe zugrunde, ein Sitzmöbelchassis zu schaffen, bei dem die Fußstütze besonders platzsparend unterhalb des Sitzflächenrahmens eingeklappt werden kann.

Diese Aufgabe wird durch ein Sitzmöbelchassis mit den Merkmalen des Anspruchs 1 gelöst. Ausführungsformen der Erfindung sind in den abhängigen Ansprüchen angegeben.

Das Sitzmöbelchassis umfasst einen Sitzflächenrahmen, eine Fußstütze, einen Hebelmechanismus, ein erstes Führungselement und eine erste Führungsschiene. Unter dem Sitzflächenrahmen wird im Rahmen dieser Beschreibung insbesondere eine Konstruktion verstanden, auf der beim bestimmungsgemäßen Gebrauch des Sitzmöbelchassis ein Polster befestigt werden kann, damit eine Person auf diesem Polster sitzen kann.

Die Fußstütze ist über den Hebelmechanismus mit dem Sitzflächenrahmen verbunden. Die Fußstütze ist von einem eingeklappten in einen ausgeklappten Zustand und umgekehrt überführbar. Die Fußstütze ist im eingeklappten Zustand unterhalb des Sitzflächenrahmens angeordnet. Im ausgeklappten Zustand schließt die Fußstütze einen stumpfen Winkel mit dem Sitzflächen rahmen ein.

Der Sitzflächenrahmen ist ortsfest mit dem ersten Führungselement verbunden. Bei einer Überführung der Fußstütze vom ausgeklappten in den eingeklappten Zustand und umgekehrt wird das erste Führungselement in der ersten Führungsschiene geführt. Hierunter wird insbesondere verstanden, dass das erste Führungselement bewegt wird und dabei die Bewegungsrichtung durch die erste Führungsschiene vorgegeben ist.

Erfindungsgemäß ist vorgesehen, dass die erste Führungsschiene eine gebogene Form aufweist. Hierunter wird insbesondere verstanden, dass die Schiene beispielsweise bogenförmig ausgebildet sein kann. Beispielsweise kann die Form frei von Ecken sein. Die gebogene Form hat den Vorteil, dass der Sitzflächenrahmen während eines Ausklappvorgangs der Fußstütze der gebogenen Form folgt. Dies ermöglicht eine Anordnung der Fußstütze im eingeklappten Zustand relativ nah am Sitzflächenrahmen.

Der Hebelmechanismus umfasst einen Hebel, der drehbar am Sitzflächenrahmen angeordnet ist. Der gesamte Hebel erstreckt sich im eingeklappten Zustand der Fußstütze nach vorne und nach unten. Es ist insbesondere möglich, dass der Hebel direkt am Sitzflächenrahmen angeordnet ist. Die Richtung "unten" ist dabei im Rahmen dieser Beschreibung insbesondere als unten bei einer bestimmungsgemäßen Verwendung des Sitzmöbelchassis zu verstehen. Die Richtung "vorne" ist im Rahmen dieser Beschreibung insbesondere als die Richtung zu verstehen, in die ein Benutzer beim bestimmungsgemäßen Gebrauch des Sitzmöbelchassis guckt, wenn er auf dem Sitzflächenrahmen sitzt.

Diese Richtung des Hebels ist vorteilhaft, damit ein Benutzer die Ausklappbewegung der Fußstütze besonders einfach auslösen kann, indem er eine nach hinten gerichtete Kraft auf den Sitzflächenrahmen ausübt. Dies kann er beispielsweise durchführen, indem er sich an Armlehnen abstützt. Die Richtung des Hebels in Kombination mit der Form der ersten Führungsschiene verursacht dann die Ausklappbewegung der Fußstütze.

Der Hebel ist drehbar mit einem Element der Fußstütze verbunden. Im eingeklappten Zustand der Fußstütze schließt der Hebel mit dem Element einen spitzen Winkel ein. Im ausgeklappten Zustand der Fußstütze schließt der Hebel mit dem Element einen stumpfen Winkel ein. Diese Anordnung ist vorteilhaft, für ein einfaches Auslösen der Ausklappbewegung der Fußstütze und für eine platzsparende Anordnung der Fußstütze im eingeklappten Zustand unterhalb des Sitzflächenrahmens.

Nach einer Ausführungsform der Erfindung kann die erste Führungsschiene ein vorderes Ende, ein hinteres Ende und einen zwischen dem vorderen und hinteren Ende angeordneten Mittelbereich aufweisen. Das vordere Ende und das hintere Ende können tiefer angeordnet sein als der Mittelbereich. Unter dem vorderen Ende wird dabei insbesondere ein Ende verstanden, das der Fußstütze im ausgeklappten Zustand näher ist als das hintere Ende. Das hintere Ende kann insbesondere näher an Befestigungsmitteln für eine Rückenlehne angeordnet sein als das vordere Ende. Unter der tieferen Anordnung wird im Rahmen dieser Beschreibung insbesondere verstanden, dass die Enden beim bestimmungsgemäßen Gebrauch des Sitzmöbelchassis näher an der Erdoberfläche angeordnet sind als der Mittelbereich.

Diese Form der Führungsschiene hat eine besonders angenehme und einfach für einen Benutzer auszulösende Ausklappbewegung der Fußstütze zur Folge.

Nach einer Ausführungsform der Erfindung kann das erste Führungselement im ausgeklappten Zustand der Fußstütze am hinteren Ende der ersten Führungsschiene angeordnet sein.

Nach einer Ausführungsform der Erfindung kann das erste Führungselement im eingeklappten Zustand der Fußstütze am vorderen Ende der ersten Führungsschiene angeordnet sein.

Nach einer Ausführungsform der Erfindung kann die erste Führungsschiene seitlich neben dem Sitzflächenrahmen angeordnet sein. Hierunter wird im Rahmen dieser Beschreibung insbesondere verstanden, dass die erste Führungsschiene neben einem seitlichen Ende des Sitzflächenrahmens angeordnet ist, wobei sich das seitliche Ende von einem hinteren zu einem vorderen Ende erstreckt.

Nach einer Ausführungsform der Erfindung kann das Sitzmöbelchassis eine Ständervorrichtung umfassen. Die Ständervorrichtung kann dazu ausgebildet sein, ortsfest auf einer ebenen Fläche zu stehen und den Sitzflächenrahmen zu stützen. Die erste Führungsschiene kann mit der Ständervorrichtung ortsfest verbunden sein.

Nach einer Ausführungsform der Erfindung kann das erste Führungselement durch die erste Führungsschiene hindurch ragen.

Nach einer Ausführungsform der Erfindung kann das Sitzmöbelchassis eine zweite Führungsschiene und ein zweites Führungselement umfassen. Bei einer Überführung der Fußstütze vom ausgeklappten in den eingeklappten Zustand und umgekehrt kann das zweite Führungselement in der zweiten Führungsschiene geführt werden. Es ist insbesondere möglich, dass das zweite Führungselement Merkmale aufweist, die in dieser Beschreibung in Bezug auf das erste Führungselement beschrieben sind. Das gleiche gilt dementsprechend für die zweite Führungsschiene, die Merkmale aufweisen kann, die in dieser Beschreibung in Bezug auf die erste Führungsschiene beschrieben sind. Insbesondere kann die zweite Führungsschiene die gleiche Form aufweisen wie die erste Führungsschiene.

Die Verwendung des zweiten Führungselements und der zweiten Führungsschiene ist vorteilhaft, um die Stabilität des Sitzmöbelchassis, insbesondere bei ausgeklappter Fußstütze, zu erhöhen.

Nach einer Ausführungsform der Erfindung können die erste Führungsschiene und das erste Führungselement seitlich neben einem ersten Ende des Sitzflächenrahmens angeordnet sein. Die zweite Führungsschiene und das zweite Führungselement können seitlich neben einem zweiten Ende des Sitzflächenrahmens angeordnet sein. Das erste Ende kann dabei dem zweiten Ende gegenüber angeordnet sein.

Nach einer Ausführungsform der Erfindung kann das Sitzmöbelchassis ein drittes und ein viertes Führungselement und eine dritte und eine vierte Führungsschiene umfassen. Das dritte Führungselement und die dritte Führungsschiene können seitlich neben dem ersten Ende des Sitzflächenrahmens angeordnet sein. Das vierte Führungselement und die vierte Führungsschiene können seitlich neben dem zweiten Ende des Sitzflächenrahmens angeordnet sein.

Bei der Überführung der Fußstütze vom eingeklappten in den ausgeklappten Zustand und umgekehrt kann das dritte Führungselement in der dritten Führungsschiene und das vierte Führungselement in der vierten Führungsschiene geführt werden.

Das dritte und das vierte Führungselement und die dritte und die vierte Führungsschiene können näher zu einem hinteren Endbereich des Sitzflächenrahmens angeordnet sein als das erste Führungselement und die erste Führungsschiene. So kann ein hinteres Ende des Sitzflächenrahmens bei einer Aus- oder Einklappbewegung ebenfalls geführt werden.

Nach einer Ausführungsform der Erfindung können die dritte und die vierte Führungsschiene eine gebogene Form aufweisen.

Nach einer Ausführungsform der Erfindung können die dritte und die vierte Führungsschiene jeweils ein vorderes Ende, ein hinteres Ende und einen dazwischen angeordneten Mittelbereich aufweisen. Das hintere Ende kann tiefer angeordnet sein als der Mittelbereich und das vordere Ende. Diese Form löst ein Absenken des hinteren Bereichs des Sitzflächenrahmens bei der Überführung der Fußstütze vom eingeklappten in den ausgeklappten Zustand aus und wird häufig von Benutzern als bequem empfunden.

Nach einer Ausführungsform der Erfindung kann das dritte Führungselement im ausgeklappten Zustand der Fußstütze am hinteren Ende der dritten Führungsschiene angeordnet sein. Das vierte Führungselement kann im ausgeklappten Zustand der Fußstütze am hinteren Ende der vierten Führungsschiene angeordnet sein.

Nach einer Ausführungsform der Erfindung kann das dritte Führungselement im eingeklappten Zustand der Fußstütze am vorderen Ende der dritten Führungsschiene angeordnet sein. Das vierte Führungselement kann im eingeklappten Zustand der Fußstütze am vorderen Ende der vierten Führungsschiene angeordnet sein.

Nach einer Ausführungsform der Erfindung können das dritte Führungselement bei Führung in der dritten Führungsschiene und das vierte Führungselement bei Führung in der vierten Führungsschiene während der Überführung der Fußstütze vom eingeklappten in den ausgeklappten Zustand nur horizontal und/oder nach unten geführt werden.

Nach eine Ausführungsform der Erfindung können das dritte Führungselement in der dritten Führungsschiene und das vierte Führungselement in der vierten Führungsschiene während der Überführung der Fußstütze vom eingeklappten in den ausgeklappten Zustand zunächst horizontal und danach nach unten geführt werden. Die Führung nach unten kann dabei insbesondere eine Bewegung einschließen, die sowohl eine horizontale als auch eine vertikale Komponente umfasst.

Nach einer Ausführungsform der Erfindung kann die Fußstütze einen Ausfahrmechanismus umfassen, der dazu ausgebildet ist, die Fußstütze bei der Überführung vom eingeklappten in den ausgeklappten Zustand zu verlängern und bei der Überführung vom ausgeklappten in den eingeklappten Zustand zu verkürzen.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Dabei werden für die gleichen und ähnliche Bauteile und für Bauteile mit gleichen oder ähnlichen Funktionen die gleichen Bezugszeichen verwendet. Darin zeigen:
- Fig. 1: zwei schematische Ansichten eines Sitzmöbelchassis nach einer Ausführungsform der Erfindung mit einer Fußstütze in einem eingeklappten Zustand;
- Fig. 2: zwei schematische Ansichten des Sitzmöbelchassis aus Fig. 1 mit der Fußstütze zwischen einem eingeklappten Zustand und einem ausgeklappten Zustand; und
- Fig. 3: zwei schematische Ansichten des Sitzmöbelchassis aus Fig. 1 mit der Fußstütze im ausgeklappten Zustand.

Das Sitzmöbelchassis umfasst einen Sitzflächenrahmen 100, eine Ständervorrichtung 101, ein erstes Führungselement 102, eine erste Führungsschiene 103, ein zweites Führungselement 107, eine zweite Führungsschiene 108, ein drittes Führungselement 104, eine dritte Führungsschiene 105, ein viertes Führungselement 109, eine vierte Führungsschiene 110 und eine Fußstütze 200.

Die Führungselemente 102, 104, 107 und 109 sind ortsfest mit dem Sitzflächenrahmen 100 verbunden. Die Führungsschienen 103, 108, 105 und 110 sind ortsfest mit der Ständervorrichtung 101 verbunden. Der Sitzflächenrahmen 100 ist außerdem über einen Hebel 106 und ein Element 111 mit der Fußstütze 200 verbunden. Die Ständervorrichtung 101 dient dem stabilen Stand des Sitzmöbelchassis auf einer ebenen Oberfläche.

Der Sitzflächenrahmen 100 ist relativ zur Ständervorrichtung 101 verschiebbar, wobei während einer Verschiebung des Sitzflächenrahmens 100 die Führungselemente 102, 104, 107 und 109 in den jeweiligen Führungsschienen 103, 105, 108 und 110 geführt werden, sodass der Sitzflächenrahmen 100 während der Verschiebung geneigt wird.

Wenn der Sitzflächenrahmen 100 beispielsweise aus dem in Figur 1 dargestellten Zustand des Sitzmöbelchassis mit eingeklappter Fußstütze 200 translatorisch durch eine von einem Benutzer ausgeübte Kraft bewegt wird, wird aufgrund der Verbindung des Sitzflächenrahmens 100 mit der Fußstütze 200 über den Hebel 106 und das Element 111 eine Ausklappbewegung der Fußstütze 200 ausgelöst. Der Hebel 106 erstreckt sich, wenn die Fußstütze eingeklappt ist, nach schräg vorne unten. Die Kraft kann vom Benutzer beispielsweise dadurch aufgebracht werden, dass er den Sitzflächenrahmen 100 mit seinem Körper nach hinten bewegt, wobei er sich an Armlehnen, die mit der Ständervorrichtung 101 verbunden sind, abstützt.

Die erste Führungsschiene 103 und die zweite Führungsschiene 108 weisen eine gebogene Form auf. Das vordere Ende, an dem sich das jeweilige Führungselement 102 bzw. 107 befindet, wenn die Fußstütze eingeklappt ist, ist dabei tiefer angeordnet als ein Mittelbereich der Führungsschiene 103 bzw. 108. Das gleiche gilt jeweils für das hintere Ende analog. Am hinteren Ende sind die Führungselemente 102 und 107 angeordnet, wenn die Fußstütze 200 im ausgeklappten Zustand ist. Somit wird der Sitzflächenrahmen 100 bei einer Überführung der Fußstütze 200 aus dem eingeklappten Zustand in den ausgeklappten Zustand zunächst am der Fußstütze zugewandten Ende nach oben geschwenkt. Diese Bewegung hat in Kombination mit der Erstreckungsrichtung des Hebels 106 zur Folge, dass die Ausklappbewegung der Fußstütze 200 ausgelöst werden kann, indem der Benutzer den Sitzflächenrahmen 100 nach hinten bewegt.

Während des Ausklappvorgangs der Fußstütze 200 ändert sich der Winkel zwischen dem Hebel 106 und dem Element 111. Im eingeklappten Zustand der Fußstütze 200 schließt ein oberes Ende des Elements 111 mit dem Hebel 106 einen spitzen Winkel ein, während ein unteres Ende des Elements 111 mit dem Hebel 106 einen rechten Winkel einschließt. Der Winkel zwischen dem Hebel 106 und dem Element 111 vergrößert sich während des Ausklappvorgangs der Fußstütze 200, sodass im ausgeklappten Zustand die Fußstütze 200 in einer für einen Benutzer angenehmen Position angeordnet ist. Die Fußstütze ist im eingeklappten Zustand besonders platzsparend nah am Sitzflächenrahmen 100 angeordnet.

Das dritte Führungselement 104 und das vierte Führungselement 109 sind an einem hinteren Ende des Sitzflächenrahmens100 angeordnet, sodass ihre Führung durch die dritte Führungsschiene 105 und die vierte Führungsschiene 110 während des Ausklappvorgangs der Fußstütze 200 eine Neigung des hinteren Endes des Sitzflächenrahmens 100 bestimmen. Die dritte Führungsschiene 105 und die vierte Führungsschiene weisen eine gebogene Form auf, wobei ein vorderes Ende höher angeordnet ist als ein hinteres Ende. Dies ist vorteilhaft für eine angenehme Neigung des Sitzflächenrahmens 100, wenn die Fußstütze 200 im ausgeklappten Zustand ist.

## Patentansprüche

1. Sitzmöbelchassis, umfassend einen Sitzflächenrahmen (100), eine Fußstütze (200), einen Hebelmechanismus (106; 111), ein erstes Führungselement (102) und eine erste Führungsschiene (103), wobei die Fußstütze (200) über den Hebelmechanismus (106; 111) mit dem Sitzflächenrahmen (100) verbunden ist, wobei die Fußstütze (200) von einem eingeklappten Zustand in einen ausgeklappten Zustand und umgekehrt überführbar ist, wobei die Fußstütze (200) im eingeklappten Zustand unterhalb des Sitzflächenrahmens (100) angeordnet ist, wobei die Fußstütze (200) im ausgeklappten Zustand einen stumpfen Winkel mit dem Sitzflächenrahmen (100) einschließt, wobei der Sitzflächenrahmen (100) ortsfest mit dem ersten Führungselement (102) verbunden ist, wobei bei einer Überführung der Fußstütze (200) vom ausgeklappten in den eingeklappten Zustand und umgekehrt das erste Führungselement (102) in der ersten Führungsschiene (103) geführt wird, wobei die erste Führungsschiene (103) eine gebogene Form aufweist, wobei der Hebelmechanismus (106; 111) einen Hebel (106) umfasst, der drehbar am Sitzflächenrahmen (100) angeordnet ist, wobei sich der gesamte Hebel (106) im eingeklappten Zustand der Fußstütze (200) nach vorne und nach unten erstreckt, und wobei der Hebel (106) drehbar mit einem Element (111) der Fußstütze (200) verbunden ist, wobei im eingeklappten Zustand der Fußstütze (200) der gesamte Hebel (106) mit dem Element (111) einen spitzen Winkel einschließt, und wobei im ausgeklappten Zustand der Fußstütze (200) der gesamte Hebel (106) mit dem Element (111) einen stumpfen Winkel einschließt.

2. Sitzmöbelchassis nach Anspruch 1, **dadurch gekennzeichnet, dass** die erste Führungsschiene (103) ein vorderes Ende, ein hinteres Ende und einen zwischen dem vorderen und hinteren Ende angeordneten Mittelbereich aufweist, wobei das vordere Ende und das hintere Ende tiefer angeordnet sind als der Mittelbereich.

3. Sitzmöbelchassis nach dem vorherigen Anspruch, **dadurch gekennzeichnet, dass** das erste Führungselement (102) im ausgeklappten Zustand der Fußstütze (200) am hinteren Ende der ersten Führungsschiene (103) angeordnet ist.

4. Sitzmöbelchassis nach einem der beiden vorherigen Ansprüche, **dadurch gekennzeichnet, dass** das erste Führungselement (102) im eingeklappten Zustand der Fußstütze (200) am vorderen Ende der ersten Führungsschiene (103) angeordnet ist.

5. Sitzmöbelchassis nach einem der vorherigen Ansprüche, **dadurch gekennzeichnet, dass** das erste Führungselement (102) durch die erste Führungsschiene (103) hindurch ragt.

6. Sitzmöbelchassis nach einem der vorherigen Ansprüche, **dadurch gekennzeichnet, dass** das Sitzmöbelchassis eine zweite Führungsschiene (108) und ein zweites Führungselement (107) umfasst, wobei bei einer Überführung der Fußstütze (200) vom ausgeklappten in den eingeklappten Zustand und umgekehrt das zweite Führungselement (107) in der zweiten Führungsschiene (108) geführt wird, und wobei die zweite Führungsschiene (108) die gleiche Form aufweist wie die erste Führungsschiene (103).

7. Sitzmöbelchassis nach dem vorherigen Anspruch, **dadurch gekennzeichnet, dass** die erste Führungsschiene (103) und das erste Führungselement (102) seitlich neben einem ersten Ende des Sitzflächenrahmens (100) angeordnet sind, und dass die zweite Führungsschiene (108) und das zweite Führungselement (107) seitlich neben einem zweiten Ende des Sitzflächenrahmens (100) angeordnet sind, wobei das erste Ende dem zweiten Ende gegenüber angeordnet ist.

8. Sitzmöbelchassis nach einem der vorherigen Ansprüche, **dadurch gekennzeichnet, dass** das Sitzmöbelchassis ein drittes Führungselement (104) und ein viertes Führungselement (109 und eine dritte Führungsschiene (105) und eine vierte Führungsschiene (110) umfasst, wobei das dritte Führungselement (104) und die dritte Führungsschiene (105) seitlich neben dem ersten Ende des Sitzflächenrahmens (100) angeordnet sind, wobei das vierte Führungselement (109) und die vierte Führungsschiene (110) seitlich neben dem zweiten Ende des Sitzflächenrahmen (100) angeordnet sind, wobei bei der Überführung der Fußstützte (100) vom eingeklappten in den ausgeklappten Zustand und umgekehrt das dritte Führungselement (104) in der dritten Führungsschiene (105) und das vierte Führungselement (109) in der vierten Führungsschiene (110) geführt wird, und wobei das dritte Führungselement (104) und das vierte Führungselement (109) und die dritte Führungsschiene (105) und die vierte Führungsschiene (110) näher zu einem hinteren Endbereich des Sitzflächenrahmens (100) angeordnet sind als das erste Führungselement (102) und die erste Führungsschiene (103).

9. Sitzmöbelchassis nach dem vorherigen Anspruch, **dadurch gekennzeichnet, dass** die dritte Führungsschiene (105) und die vierte Führungsschiene (110) jeweils ein vorderes Ende, ein hinteres Ende und einen dazwischen angeordneten Mittelbereich aufweisen, wobei das hintere Ende tiefer angeordnet ist als der Mittelbereich und das vordere Ende.

10. Sitzmöbelchassis nach dem vorherigen Anspruch, **dadurch gekennzeichnet, dass** das dritte Führungselement (104) im ausgeklappten Zustand der Fußstütze (200) am hinteren Ende der dritten Führungsschiene (105) angeordnet ist, und dass das vierte Führungselement (109) im ausgeklappten Zustand der Fußstütze am hinteren Ende der vierten Führungsschiene (110) angeordnet ist.

11. Sitzmöbelchassis nach einem der beiden vorherigen Ansprüche, **dadurch gekennzeichnet, dass** das dritte Führungselement (104) im eingeklappten Zustand der Fußstütze am vorderen Ende der dritten Führungsschiene (105) angeordnet ist, und dass das vierte Führungselement (109) im eingeklappten Zustand der Fußstütze am vorderen Ende der vierten Führungsschiene (110) angeordnet ist.

12. Sitzmöbelchassis nach einem der vier vorherigen Ansprüche, **dadurch gekennzeichnet, dass** das dritte Führungselement (104) bei Führung in der dritten Führungsschiene (105) und das vierte Führungselement (109) bei Führung in der vierten Führungsschiene (110) während der Überführung der Fußstütze(100) vom eingeklappten in den ausgeklappten Zustand nur horizontal und/oder nach unten geführt wird.

13. Sitzmöbelchassis nach einem der fünf vorherigen Ansprüche, **dadurch gekennzeichnet, dass** das dritte Führungselement (104) bei Führung in der dritten Führungsschiene (105) und das vierte Führungselement (109) bei Führung in der vierten Führungsschiene (110) während der Überführung der Fußstütze (200) vom eingeklappten in den ausgeklappten Zustand zunächst horizontal und danach nach unten geführt wird.

## Claims

1. Seating furniture chassis, comprising a seat surface frame (100), a footrest (200), a lever mechanism (106; 111), a first guide element (102) and a first guide rail (103), wherein the footrest (200) is connected to the seat surface frame (100) via the lever mechanism (106; 111), wherein the footrest (200) can be transferred from a folded-in state into a folded-out state and vice versa, wherein the footrest (200) is arranged below the seat surface frame (100) in the folded-in state, wherein the footrest (200) encloses an obtuse angle with the seat surface frame (100) in the folded-out state, wherein the seat surface frame (100) is connected in a stationary manner to the first guide element (102), wherein the first guide element (102) is guided in the first guide rail (103) when the footrest (200) is transferred from the folded-out state into the folded-in state and vice versa, wherein the first guide rail (103) has a curved shape, wherein the lever mechanism (106; 111) comprises a lever (106) which is arranged rotatably on the seat surface frame (100), wherein the entire lever (106) extends forwards and downwards in the folded-in state of the footrest (200), and wherein the lever (106) is connected rotatably to an element (111) of the footrest (200), wherein the entire lever (106) encloses an acute angle with the element (111) in the folded-in state of the footrest (200), and wherein the entire lever (106) encloses an obtuse angle with the element (111) in the folded-out state of the footrest (200).

2. Seating furniture chassis according to Claim 1, **characterized in that** the first guide rail (103) has a front end, a rear end and a central region arranged between the front and rear end, wherein the front end and the rear end are arranged lower than the central region.

3. Seating furniture chassis according to the preceding claim, **characterized in that** the first guide element (102) is arranged at the rear end of the first guide rail (103) in the folded-out state of the footrest (200).

4. Seating furniture chassis according to either of the two preceding claims, **characterized in that** the first guide element (102) is arranged at the front end of the first guide rail (103) in the folded-in state of the footrest (200).

5. Seating furniture chassis according to one of the preceding claims, **characterized in that** the first guide element (102) projects through the first guide rail (103).

6. Seating furniture chassis according to one of the preceding claims, **characterized in that** the seating furniture chassis comprises a second guide rail (108) and a second guide element (107), wherein the second guide element (107) is guided in the second guide rail (108) when the footrest (200) is transferred from the folded-out state into the folded-in state and vice versa, and wherein the second guide rail (108) has the same shape as the first guide rail (103).

7. Seating furniture chassis according to the preceding claim, **characterized in that** the first guide rail (103) and the first guide element (102) are arranged laterally next to a first end of the seat surface frame (100), and **in that** the second guide rail (108) and the second guide element (107) are arranged laterally next to a second end of the seat surface frame (100), wherein the first end is arranged opposite the second end.

8. Seating furniture chassis according to one of the preceding claims, **characterized in that** the seating furniture chassis comprises a third guide element (104) and a fourth guide element (109) and a third guide rail (105) and a fourth guide rail (110), wherein the third guide element (104) and the third guide rail (105) are arranged laterally next to the first end of the seat surface frame (100), wherein the fourth guide element (109) and the fourth guide rail (110) are arranged laterally next to the second end of the seat surface frame (100), wherein the third guide element (104) is guided in the third guide rail (105) and the fourth guide element (109) is guided in the fourth guide rail (110) when the footrest (100) is transferred from the folded-in state into the folded-out state and vice versa, and wherein the third guide element (104) and the fourth guide element (109) and the third guide rail (105) and the fourth guide rail (110) are arranged closer to a rear end region of the seat surface frame (100) than the first guide element (102) and the first guide rail (103).

9. Seating furniture chassis according to the preceding claim, **characterized in that** the third guide rail (105) and the fourth guide rail (110) each have a front end, a rear end and a central region arranged therebetween, wherein the rear end is arranged lower than the central region and the front end.

10. Seating furniture chassis according to the preceding claim, **characterized in that** the third guide element (104) is arranged at the rear end of the third guide rail (105) in the folded-out state of the footrest (200), and **in that** the fourth guide element (109) is arranged at the rear end of the fourth guide rail (110) in the folded-out state of the footrest.

11. Seating furniture chassis according to either of the two preceding claims, **characterized in that** the third guide element (104) is arranged at the front end of the third guide rail (105) in the folded-in state of the footrest, and **in that** the fourth guide element (109) is arranged at the front end of the fourth guide rail (110) in the folded-in state of the footrest.

12. Seating furniture chassis according to one of the four preceding claims, **characterized in that** the third guide element (104) is guided only horizontally and/or downwards when guided in the third guide rail (105) and the fourth guide element (109) is guided only horizontally and/or downwards when guided in the fourth guide rail (110) during the transfer of the footrest (100) from the folded-in state into the folded-out state.

13. Seating furniture chassis according to one of the five preceding claims, **characterized in that** the third guide element (104) is guided first horizontally and then downwards when guided in the third guide rail (105) and the fourth guide element (109) is guided first horizontally and then downwards when guided in the fourth guide rail (110) during the transfer of the footrest (200) from the folded-in state into the folded-out state.

## Revendications

1. Châssis de meuble d'assise, comprenant un cadre de surface d'assise (100), un repose-pieds (200), un mécanisme de levier (106 ; 111), un premier élément de guidage (102) et un premier rail de guidage (103), le repose-pieds (200) étant connecté par le biais du mécanisme de levier (106 ; 111) au cadre de surface d'assise (100), le repose-pieds (200) pouvant être transféré d'un état replié dans un état déployé et inversement, le repose-pieds (200) étant disposé dans l'état replié sous le cadre de surface d'assise (100), le repose-pieds (200) formant dans l'état déployé un angle obtus avec le cadre de surface d'assise (100), le cadre de surface d'assise (100) étant connecté de manière fixe au premier élément de guidage (102), le premier élément de guidage (102) étant guidé dans le premier rail de guidage (103) lors d'un transfert du repose-pieds (200) de l'état déployé dans l'état replié et inversement, le premier rail de guidage (103) présentant une forme courbe, le mécanisme de levier (106 ; 111) comprenant un levier (106) qui est disposé de manière rotative sur le cadre de surface d'assise (100), l'ensemble du levier (106) s'étendant vers l'avant et vers le bas dans l'état replié du repose-pieds (200), et le levier (106) étant connecté de manière rotative à un élément (111) du repose-pieds (200), l'ensemble du levier (106) formant dans l'état replié du repose-pieds (200) un angle aigu avec l'élément (111), et l'ensemble du levier (106) formant dans l'état déployé du repose-pieds (200) un angle obtus avec l'élément (111).

2. Châssis de meuble d'assise selon la revendication 1, **caractérisé en ce que** le premier rail de guidage (103) présente une extrémité avant, une extrémité arrière et une région centrale disposée entre l'extrémité avant et l'extrémité arrière, l'extrémité avant et l'extrémité arrière étant disposées plus bas que la région centrale.

3. Châssis de meuble d'assise selon la revendication précédente, **caractérisé en ce que** le premier élément de guidage (102) est disposé dans l'état déployé du repose-pieds (200) au niveau de l'extrémité arrière du premier rail de guidage (103).

4. Châssis de meuble d'assise selon l'une quelconque des deux revendications précédentes, **caractérisé en ce que** le premier élément de guidage (102) est disposé dans l'état replié du repose-pieds (200) au niveau de l'extrémité avant du premier rail de guidage (103).

5. Châssis de meuble d'assise selon l'une quelconque des revendications précédentes, **caractérisé en ce que** le premier élément de guidage (102) fait saillie à travers le premier rail de guidage (103).

6. Châssis de meuble d'assise selon l'une quelconque des revendications précédentes, **caractérisé en ce que** le châssis de meuble d'assise comprend un deuxième rail de guidage (108) et un deuxième élément de guidage (107), le deuxième élément de guidage (107) étant guidé dans le deuxième rail de guidage (108) lors d'un transfert du repose-pieds (200) de l'état déployé dans l'état replié et inversement, et le deuxième rail de guidage (108) présentant la même forme que le premier rail de guidage (103).

7. Châssis de meuble d'assise selon la revendication précédente, **caractérisé en ce que** le premier rail de guidage (103) et le premier élément de guidage (102) sont disposés latéralement à côté d'une première extrémité du cadre de surface d'assise (100), et **en ce que** le deuxième rail de guidage (108) et le deuxième élément de guidage (107) sont disposés latéralement à côté d'une deuxième extrémité du cadre de surface d'assise (100), la première extrémité étant disposée à l'opposé de la deuxième extrémité.

8. Châssis de meuble d'assise selon l'une quelconque des revendications précédentes, **caractérisé en ce que** le châssis de meuble d'assise comprend un troisième élément de guidage (104) et un quatrième élément de guidage (109) et un troisième rail de guidage (105) et un quatrième rail de guidage (110), le troisième élément de guidage (104) et le troisième rail de guidage (105) étant disposés latéralement à côté de la première extrémité du cadre de surface d'assise (100), le quatrième élément de guidage (109) et le quatrième rail de guidage (110) étant disposés latéralement à côté de la deuxième extrémité du cadre de surface d'assise (100), le troisième élément de guidage (104) étant guidé dans le troisième rail de guidage (105) et le quatrième élément de guidage (109) étant guidé dans le quatrième rail de guidage (110) lors du transfert du repose-pieds (100) de l'état replié dans l'état déployé et inversement, et le troisième élément de guidage (104) et le quatrième élément de guidage (109) et le troisième rail de guidage (105) et le quatrième rail de guidage (110) étant disposés plus près d'une région d'extrémité arrière du cadre de surface d'assise (100) que le premier élément de guidage (102) et le premier rail de guidage (103).

9. Châssis de meuble d'assise selon la revendication précédente, **caractérisé en ce que** le troisième rail de guidage (105) et le quatrième rail de guidage (110) présentent à chaque fois une extrémité avant, une extrémité arrière et une région centrale disposée entre celles-ci, l'extrémité arrière étant disposée plus bas que la région centrale et l'extrémité avant.

10. Châssis de meuble d'assise selon la revendication précédente, **caractérisé en ce que** le troisième élément de guidage (104) est disposé dans l'état déployé du repose-pieds (200) au niveau de l'extrémité arrière du troisième rail de guidage (105), et **en ce que** le quatrième élément de guidage (109) est disposé dans l'état déployé du repose-pieds au niveau de l'extrémité arrière du quatrième rail de guidage (110).

11. Châssis de meuble d'assise selon l'une quelconque des deux revendications précédentes, **caractérisé en ce que** le troisième élément de guidage (104) est disposé dans l'état replié du repose-pieds au niveau de l'extrémité avant du troisième rail de guidage (105), et **en ce que** le quatrième élément de guidage (109) est disposé dans l'état replié du repose-pieds au niveau de l'extrémité avant du quatrième rail de guidage (110).

12. Châssis de meuble d'assise selon l'une quelconque des quatre revendications précédentes, **caractérisé en ce que** le troisième élément de guidage (104) n'est guidé que horizontalement et/ou vers le bas lors du guidage dans le troisième rail de guidage (105) et le quatrième élément de guidage (109) n'est guidé que horizontalement et/ou vers le bas lors du guidage dans le quatrième rail de guidage (110) pendant le transfert du repose-pieds (100) de l'état replié dans l'état déployé.

13. Châssis de meuble d'assise selon l'une quelconque des cinq revendications précédentes, **caractérisé en ce que** le troisième élément de guidage (104) est guidé d'abord horizontalement et ensuite vers le bas lors du guidage dans le troisième rail de guidage (105) et le quatrième élément de guidage (109) est guidé d'abord horizontalement et ensuite vers le bas lors du guidage dans le quatrième rail de guidage (110) pendant le transfert du repose-pieds (200) de l'état replié dans l'état déployé.
